# EUROPÄISCHE PATENTANMELDUNG

(11) **EP 2 282 605 A1**
(43) Veröffentlichungstag der Anmeldung: **09.02.2011**
(21) Anmeldenummer: 10006398.1
(22) Anmeldetag: 19.06.2010
(51) Int. Cl.: H05B 3/50, F24H 3/00

(54) **Heizeinrichtung**

(30) Priorität: 01.08.2009 DE 102009035837
(71) Anmelder: BorgWarner BERU Systems GmbH, 71636 Ludwigsburg (DE)
(72) Erfinder: Dick, Stephan, 66879 Niederstaufenbach (DE); Ernst, Norbert, 76831 Billigheim (DE); Hetzler, Jürgen, 76877 Offenbach (DE)
(74) Vertreter: Twelmeier Mommer & Partner

(57) **Zusammenfassung**

Die Erfindung betrifft eine Heizeinrichtung mit Heizelementen (7), die in Rohren (2a) angeordnet sind und an Kontaktblechen (8) anliegen, die aus den Rohren (2a) herausragen. Erfindungsgemäß ist vorgesehen, dass die Rohre (2a) von mehreren Strangpressprofilen (2) gebildet sind, die quer zur Anströmrichtung eines zu erwärmenden Fluids nebeneinander angeordnet und von einer Halterung (1a, 1b, 1c) gehalten sind.

## Beschreibung

Die Erfindung geht aus von einer Heizeinrichtung mit den im Oberbegriff des Anspruchs 1 angegebenen Merkmalen. Eine solche Heizeinrichtung ist aus der DE 10 2006 018 784 B4 bekannt.

Bei der bekannten Heizeinrichtung wird ein Strangpressprofil verwendet, das quer zur Strangpressrichtung Öffnungen aufweist, durch die ein zu erwärmendes Fluid strömen kann. Nachteilig an der bekannten Heizeinrichtung ist, dass die Öffnungen durch einen zusätzlichen Arbeitsschritt in einem Strangpressprofil erzeugt werden müssen. Aufgabe der vorliegenden Erfindung ist es deshalb einen Weg aufzuzeigen, wie dieser Aufwand vermieden werden kann.

Diese Aufgabe wird durch eine Heizeinrichtung mit den im Anspruch 1 angegebenen Merkmalen gelöst. Vorteilhafte Weiterbildungen der Erfindung sind Gegenstand von Unteransprüchen.

Bei einer erfindungsgemäßen Heizeinrichtung sind quer zur Strömungsrichtung mehrere Strangpressprofile nebeneinander von einer Halterung gehalten. Vorteilhaft kann ein zu erwärmendes Fluid an den Strangpressprofilen entlang strömen, so dass keine quer zur Strangpressrichtung verlaufenden Öffnungen benötigt werden. Bevorzugt strömt ein zu erwärmendes Fluid bei einer erfindungsgemäßen Heizeinrichtung in Längsrichtung an den von den Strangpressprofilen gebildeten Rohren entlang. Es ist aber auch möglich, eine erfindungsgemäße Heizeinrichtung so auszubilden, dass ein zu erwärmendes Fluid quer zur Längsrichtung zwischen benachbarten Rohren vorbeiströmt. Die stranggepressten Rohre sind bevorzugt einteilig, können aber auch mehrteilig sein und beispielsweise von einem U- oder C-Profil und einer verschließenden Deckleiste gebildet werden.

Bei einer erfindungsgemäßen Heizeinrichtung ist bevorzugt wenigstens eine Stromschiene vorhanden, an welche mehrere Kontaktbleche angeschlossen sind. Die Stromschiene führt von den an sie angeschlossenen Kontaktblechen zu einer Halterung, von der die Heizelemente enthaltenden Rohre gehalten sind. Bevorzugt sind bei einer erfindungsgemäßen Heizeinrichtung mehrere Stromschienen vorhanden, die jeweils Kontaktbleche kontaktieren, die an einem Ende aus in einer Reihe angeordneten Rohren herausragen. Die Stromschiene oder die Stromschienen können beispielsweise als Blechstreifen, die mit Kunststoff ummantelt sind, ausgebildet sein.

Bevorzugt trägt die Halterung eine Versorgungsschiene, an die mehrere Stromschienen angeschlossen sind. Wenn über die Rohre ein Masseanschluss realisiert wird, genügt eine einzige Versorgungsschiene. Bevorzugt sind die Heizelemente aber gegenüber den Rohren elektrisch isoliert und liegen jeweils zwischen zwei Kontaktblechen. Besonders bevorzugt ist dabei, dass diese beiden Kontaktbleche an entgegen gesetzten Enden aus den Rohren herausragen. In diesem bevorzugten Fall trägt die Halterung zwei Versorgungsschienen, an die jeweils eine Hälfte der Kontaktbleche angeschlossen ist. Die beiden Versorgungsschienen sind bevorzugt an demselben Ende der Heizeinrichtung angeordnet, beispielsweise an demselben Rahmenteil befestigt.

Eine vorteilhafte Weiterbildung der Erfindung sieht vor, dass die Halterung als ein Rahmen ausgebildet ist, der die Rohre umgibt. Bevorzugt ist dabei, dass die Längsrichtung der Rohre quer zur Rahmenebene verläuft.

Eine weitere vorteilhafte Weiterbildung der Erfindung sieht vor, dass die Kontaktbleche an ihrem aus den Rohren herausragenden Ende umgebogen sind

Eine weitere vorteilhafte Weiterbildung der Erfindung sieht vor, dass jedes Kontaktblech einen Montagerahmen trägt.

Weitere Einzelheiten und Vorteile der Erfindung werden an Ausführungsbeispielen unter Bezugnahme auf die beigefügten Zeichnungen erläutert. Gleiche und einander entsprechende Bauteile sind dabei mit übereinstimmenden Bezugszahlen gekennzeichnet. Es zeigen:
- Figur 1: ein Ausführungsbeispiel einer erfindungsgemäßen Heizeinrichtung;
- Figur 2: eine Vorderansicht zu Figur 1;
- Figur 3: eine Seitenansicht zu Figur 1;
- Figur 4: eine Ansicht der Heizeinrichtung von oben;
- Figur 5: eine Ansicht der Heizeinrichtung von unten;
- Figur 6: ein weiteres Ausführungsbeispiel einer Heizeinrichtung; und
- Figur 7: eine schematische Darstellung der in den Rohren der Heizeinrichtung ange- ordneten Bauteile.

Die in den Figuren 1 bis 5 dargestellte Heizeinrichtung wird von mehreren nebeneinander angeordneten Strangpressprofilen 2, die von einer als Rahmen ausgebildeten Halterung gehalten werden, gebildet. Der Rahmen ist aus vier Rahmenteilen zusammengefügt, nämlich einem oberen Rahmenteil 1a, einem unteren Rahmenteil 1b und zwei seitlichen Rahmenteilen 1c. Die in dem Rahmen quer zur Strömungsrichtung nebeneinander angeordneten Strangpressprofile 2 weisen Rohre 2a auf. Die Rohre 2a der verschiedenen Strangpressprofile 2 sind in Reihen angeordnet. Bei dem gezeigten Ausführungsbeispiel verlaufen diese Reihen parallel zu den seitlichen Rahmenteilen 1c.

Bei dem dargestellten Ausführungsbeispiel weist jedes der Strangpressprofile 2 fünf Rohre 2a auf, in denen in Figur 7 dargestellte Heizelemente 7 angeordnet sind. In den Abbildungen ist dabei jeweils nur ein Rohr 2a von jedem Strangpressprofil 2 zu sehen, da die übrigen Rohre 2a von Stromschienen 3 abgedeckt werden, die aus den Rohren 2a herausragende Kontaktbleche (nicht dargestellt) kontaktieren.

Bevorzugt sind die Heizelemente 7 in den Rohren 2a jeweils zwischen zwei Kontaktblechen 8 angeordnet, die elektrisch gegenüber den Rohren 2a isoliert sind und an unterschiedlichen Enden aus den Rohren 2a herausragen. Möglich ist es aber auch, die Heizelemente 7 jeweils nur mit einem einzigen Kontaktblech 8 zu kontaktieren und über die Strangpressprofile 2a einen Masseanschluss zu bewirken.

Die Stromschienen 3 können als kunststoffummantelte Blechstreifen ausgebildet sein. Die Blechstreifen sind bevorzugt mit dem Kunststoffmantel umspritzt. Der Kunststoffmantel kann aber auch auf die Blechstreifen aufgeschoben sein. Der Kunststoffmantel der Kontaktschienen kann an einigen Stellen Öffnungen aufweisen, um eine einfache Kontaktierung der aus den Rohren 2a herausragenden Kontaktbleche zu ermöglichen. Die Kontaktbleche sind bevorzugt an ihren Enden umgebogen. Beispielsweise können die Kontaktbleche mit umgebogenen Enden federnd an den Stromschienen anliegen. Möglich ist es auch, aus den Stromschienen 3 Laschen auszubiegen, die an den Kontaktblechen anliegen.

Die Stromschienen 3 erstrecken sich quer zu den gegenüberliegenden Rahmenteilen 1a, 1b und stecken bei dem dargestellten Ausführungsbeispiel in den Rahmenteilen 1a, 1b. Auf diese Weise kann die Heizeinrichtung leicht zusammengebaut werden. Es ist aber nicht unbedingt erforderlich, dass die Stromschienen 3 sich von einem Rahmenteil 1a bis zu einem gegenüberliegenden Rahmenteil 1b erstrecken. Es ist auch möglich, dass die Stromschienen 3 in einem Abstand von dem unteren Rahmenteil 1b enden.

Die Stromschienen 3 werden über den Rahmen an das Bordnetz eines Kraftfahrzeugs angeschlossen. Die Stromschienen 3 ragen dazu in das obere Rahmenteil 1a hinein, das wenigstens eine Versorgungsschiene 4 trägt, an welchem mehrere Stromschienen 3 angeschlossen sind. Bei dem dargestellten Ausführungsbeispiel ragen aus den Rohren 2a an beiden Enden Kontaktbleche 9 heraus, die jeweils von Stromschienen 3 kontaktiert werden. Dementsprechend ist bei dem dargestellten Ausführungsbeispiel eine Hälfte der Stromschienen 3 auf positives und eine Hälfte der Stromschienen 3 auf negatives Potential zu legen. Deshalb sind bei dem dargestellten Ausführungsbeispiel zwei Versorgungsschienen 4 vorhanden. Die beiden Versorgungsschienen 4 verlaufen bevorzugt in demselben Rahmenteil 1a, können an sich aber auch an entgegen gesetzten Enden der Heizeinrichtung und damit in gegenüberliegenden Rahmenteilen angeordnet sein. Die Versorgungsschienen 4 können Anschlusselemente 4a tragen, die beispielsweise als sich quer zu den Versorgungsschienen 4 erstreckende Vorsprünge ausgebildet sind. Durch den Anschluss an gegenüberliegenden Seiten der Rohre 2a ergibt sich vorteilhaft ein großer Abstand zwischen den beiden Anschlusspotentialen, was insbesondere bei Hochvoltanwendungen erhöhte Sicherheit bedeutet.

Der Rahmen kann insbesondere an dem die Versorgungsschienen 4 tragenden Rahmenteil 1a eine Leiterplatte 5 aufweisen. Die Versorgungsschienen 4 können dabei als Leiterbahnen auf der Leiterplatte 5 ausgebildet sein oder beispielsweise als separate Bleche, wie dies bei dem gezeigten Ausführungsbeispiel der Fall ist. Die Leiterplatte 5 kann einen oder mehrere Leistungshalbleiter 6 zur Steuerung der Heizeinrichtung tragen. Um die Abwärme von Leistungshalbleitern 6 oder anderen auf der Leiterplatte 5 angeordneten Elektronikbausteinen zu nutzen, kann die Leiterplatte 5 einen Kühlkörper 6 tragen.

Die Strangpressprofile 2 sind an seitlichen Rahmenteilen 1c befestigt, beispielsweise durch Stecken oder Einhaken. Die seitlichen Rahmenteile 1c, an denen die Strangpressprofile 2 befestigt sind, verlaufen bevorzugt parallel zu den Stromschienen 3. Bei dem dargestellten Ausführungsbeispiel trägt der Rahmen elf Strangpressprofile 2, die jeweils fünf Rohre 2a aufweisen. Die Anzahl der Rohre 2a pro Strangpressprofil 2 kann ebenso wie die Anzahl der Strangpressprofile 2 in weiten Grenzen frei gewählt werden. Günstig sind im Allgemeinen zwei bis fünf Rohre pro Strangpressprofil und vier bis fünfzehn, insbesondere sechs bis zwölf nebeneinander angeordnete Strangpressprofile.

Die Strangpressprofile 2 haben bevorzugt Wärmeabgaberippen 2b zur Verbesserung der Wärmeabgabe. Die Wärmeabgaberippen 2b gehen von einer Basisplatte aus. Bevorzugt erstrecken sich auf beiden Seiten der Basisplatte Wärmeabgaberippen 2b. Anstelle von oder zusätzlich zu Wärmeabgaberippen 2b können aber auch weitere Rohre 2a, die nicht mit Heizelementen 7 gefüllt sind, verwendet werden.

Bevorzugt ist, dass ein Kontaktblech 8 jeweils nur ein einziges Heizelement 7 kontaktiert, also die Rohre 2a jeweils nicht mehr als ein Heizelement 7 enthalten. Es ist aber auch möglich, dass jedes Kontaktblech 8 mehrere in einem Rohr 2a hintereinander angeordnete Heizelemente 7 kontaktiert, beispielsweise zwei bis fünf Heizelemente.

Die Strangpressprofile 2 können aufeinander gestapelt sein und sich berühren. Bevorzugt berühren sich benachbarte Strangpressprofile 2 aber nicht, sind also in einem Abstand voneinander angeordnet, wie die in den Figuren dargestellt ist. Dies hat den Vorteil, dass eventuelle Fertigungstoleranzen der Strangpressprofile 2 durch die zwischen ihnen vorgesehenen Abstände ausgeglichen werden können.

Als Heizelemente 7 werden bevorzugt PTC-Heizelemente, also Heizelemente mit einem positiven Temperaturkoeffizienten, der bei einer kritischen Temperatur sprunghaft ansteigt, verwendet. Besonders geeignet sind keramische Heizelemente, beispielsweise auf Basis vom Bariumtitanat.

Die Heizelemente 7 enthaltenden Rohre 2a sind bevorzugt Vierkantrohre, wie dies in den Zeichnungen dargestellt ist. Nach dem Einbringen der PTC-Elemente und der Kontaktbleche 9 können die Rohre 2a zur Verbesserung der Wärmeankopplung verpresst werden. Um die Montage der Heizelemente 7 in den Rohren 2a zu erleichtern ist es vorteilhaft, Montagerahmen 13 zu verwenden, welche die Heizelemente 7 und die Kontaktbleche 9 halten. Montagerahmen 13 können beispielsweise auf Kontaktbleche 9 aufgeschoben werden. Möglich ist es auch, Montagerahmen 13 um Kontaktbleche 9 herum zu spritzen. Die Montagerahmen 13 können insbesondere Aufnahmen 14 für die Heizelemente 7 aufweisen.

In Figur 6 ist schematisch ein weiteres Ausführungsbeispiel einer erfindungsgemäßen Heizeinrichtung dargestellt. Ähnlich wie bei dem vorstehend beschriebenen Ausführungsbeispiel wird die Heizeinrichtung von mehreren quer zur Strömungsrichtung nebeneinander angeordneten Strangpressprofilen 2 gebildet, die von einer Halterung 1a , 1c gehalten werden.

Der wesentliche Unterschied zu dem vorstehend beschriebenen Ausführungsbeispiel besteht darin, dass die in Figur 6 durch Pfeile dargestellte Anströmrichtung des zu erwärmenden Fluids quer zur Längsrichtung der Rohre 2a und somit quer zur Strangpressrichtung verläuft. Die ineinander greifenden Wärmeabgaberippen 2b der Strangpressprofile 2 geben dabei einen mäanderförmigen Strömungsverlauf vor. Ebenso wie bei dem vorstehend beschriebenen Ausführungsbeispiel sind die Strangpressprofile 2 quer zur Strömungsrichtung nebeneinander angeordnet.

In Figur 6 ist die Heizeinrichtung mit Blickrichtung senkrecht zur Anströmrichtung und in Strangpressrichtung dargestellt. Die Stromschienen 3 und die umgebogenen Enden der Kontaktbleche 8 überdecken deshalb die Strangpressprofile 2. Um die Darstellung der Strangpressprofile 2 nicht zu beeinträchtigen, sind die Stromschienen 3, die Halterung 1a und die Kontaktbleche 8 in Figur 6 schraffiert bzw. durchsichtig dargestellt, so dass die darunter liegenden Strangpressprofile 2 sichtbar sind.

Die Stromschienen 3 befinden sich in dem Halterungsteil 1a, das in der Zeichenebene angeordnet ist. Der Anschluss der Stromschienen 3 kann direkt oder über eine Leiterplatte 5 erfolgen.

Die von diesem Halterungsteil 1a und den Halterungsteilen 1c aufgespannte Ebene ist dann quer zur in Figur 6 dargestellten Anströmrichtung. Das die beiden dargestellten Halterungsteile 1c verbindende Halterungsteil 1a erstreckt sich dann also entlang der Ebene, in welcher die in Figur 6 dargestellten Stromschienen 3 angeordnet sind. Die Halterung kann bei dem in Figur 6 dargstellten Ausführungsbeispiel einen Rahmen bilden. Im Unterschied zu dem vorstehend beschriebenen Ausführungsbeispiel verläuft die Längsrichtung der Rohre 2a und damit die Strangpressrichtung dann in der Rahmenebene.

In der Figur 6 sind in Strömungsrichtung hintereinander zwei Rohre 2a dargestellt, d. h. jedes Strangpressprofil 2 weist zwei Rohre 2a auf. Möglich sind aber auch mehr als zwei Rohre 2a, oder eine unterschiedliche Anzahl von Rohren 2a.

Weiterhin zeigt das Ausführungsbeispiel die Anordnung der Rohre 2a in einheitlichen Reihen. Möglich ist aber auch eine versetzte Anordnung der Rohre 2a von benachbarten Strangpressprofilen 2.

Die Befestigung der Strangpressprofile 2 am Halterungsteil 1c erfolgt bevorzugt durch Klemmung. Dabei klemmen Halteelemente des Haltungsteils 1c mit Rippen 2b der Strangpressprofile 2.

Der Aufbau im Rohr 2a ist in Figur 7 zu sehen. Jedes Rohr 2a enthält zwei gleiche Kontaktplatten 8, zwischen denen wenigstens ein quaderförmiges Heizelement 7 aus einer PTC-Keramik (positiver Temperaturcoeffizient) angeordnet ist. Die Kontaktplatten 8 tragen jeweils einen Montagerahmen 13, der Aufnahmen 14 für die Heizelemente 7 definiert. Der Montagerahmen 13 ist bevorzugt aus Kunststoff und kann auf die Kontaktplatten 8 aufgeschoben sein. Der Montagerahmen 13 kann jedoch auch um die Kontaktplatten 8 herum gespritzt werden.

Wie Figur 7 zeigt, lässt der Montagerahmen 13 bei dem dargestellten Ausführungsbeispiel eine von den Heizelementen 7 abgewandten Rückseite der Kontaktplatten 8 frei. Die Kontaktplatten 8 tragen auf ihrer von den Heizelementen 7 abgewandten Seite eine elektrisch isolierende Auflage 15, bei dem dargestellten Ausführungsbeispiel einem Streifen aus Kaptonfolie.

Die an die Stromschienen 3 angeschlossenen Enden 9 der Kontaktplatten 8 sind abgebogen. Diese Enden 9 können beispielsweise durch Niete oder Schrauben an den Stromschienen 3 befestigt werden.

Der in Figur 7 gezeigte Aufbau kann für beide vorstehend beschriebenen Ausführungsbeispiele verwendet werden.

### Bezugszahlen

- 1a: Halterungsteil
- 1b: Halterungsteil
- 1c: Halterungsteil
- 2: Strangpressprofil
- 2a: Rohr
- 2b: Wärmeabgaberippen
- 3: Stromschiene
- 4: Versorgungsschiene
- 4a: Anschlusselemente
- 5: Leiterplatte
- 6: Leistungshalbleiter
- 7: Heizelement
- 8: Kontaktblech
- 9: Ende des Kontaktblechs
- 13: Montagerahmen
- 14: Ausnehmung
- 15: Isolierauflage

## Patentansprüche

1. Heizeinrichtung mit
Heizelementen (7), die in Rohren (2a) angeordnet sind und an Kontaktblechen (8) anliegen, die aus den Rohren (2a) herausragen,
**dadurch gekennzeichnet, dass**
die Rohre (2a) von mehreren Strangpressprofilen (2) gebildet sind, die quer zur Anströmrichtung eines zu erwärmenden Fluids nebeneinander angeordnet und von einer Halterung (1a, 1b, 1c) gehalten sind.

2. Heizeinrichtung nach Anspruch 1, **dadurch gekennzeichnet, dass** wenigstens eine Stromschiene (3) vorhanden ist, an welche mehrer Kontaktbleche (8) angeschlossen sind und die von den an sie angeschlossenen Kontaktblechen (8) zu der Halterung (1a) führt.

3. Heizeinrichtung nach einem der vorstehenden Ansprüche, **dadurch gekennzeichnet, dass** die Halterung (1a, 1b, 1c) als ein Rahmen ausgebildet ist, der die Rohre (2a) umgibt.

4. Heizeinrichtung nach Anspruch 2 oder 3, **dadurch gekennzeichnet, dass** sich die wenigstens eine Stromschiene (3) quer zu einem Halterungsteil (1a, 1b) erstreckt, zu dem sie führt.

5. Heizeinrichtung nach einem der Ansprüche 2 bis 4, **dadurch gekennzeichnet, dass** sich die wenigstens eine Stromschiene (3) zwischen zwei gegenüberliegenden Halterungsteilen (1a, 1b) erstreckt.

6. Heizeinrichtung nach Anspruch 5, **dadurch gekennzeichnet, dass** die wenigstens eine Stromschiene (3) wenigstens in einem der beiden, vorzugsweise in den beiden, gegenüberliegenden Halterungsteilen (1a, 1b) steckt.

7. Heizeinrichtung nach einem der Ansprüche 2 bis 6, **dadurch gekennzeichnet, dass** die Halterung (1a, 1b, 1c) eine Versorgungsschiene (4) trägt, über welche die Stromschienen (3) mit Strom versorgt werden.

8. Heizeinrichtung nach Anspruch 7, **dadurch gekennzeichnet, dass** die Halterung (1a, 1b, 1c) zwei Versorgungsschienen (4) trägt, wobei eine der beiden Versorgungsschienen (4) über angeschlossenen Stromschienen (3) auf einer Seite der Heizeinrichtung aus Rohrenden herausragenden Kontaktbleche (8) elektrisch kontaktiert und die andere Versorgungsschiene (4) auf der anderen Seite der Heizeinrichtung aus den Rohrenden herausragenden Kontaktbleche (8) elektrisch kontaktiert.

9. Heizeinrichtung nach Anspruch 8, **dadurch gekennzeichnet, dass** die beiden Versorgungsschienen (4) von demselben Halterungsteil (1a) getragen werden.

10. Heizeinrichtung nach einem der vorstehenden Ansprüche, **dadurch gekennzeichnet, dass** sich nebeneinander angeordnete Strangpressprofile (2) nicht berühren.

11. Heizeinrichtung nach einem der vorstehenden Ansprüche, **dadurch gekennzeichnet, dass** die Strangpressprofile (2) in der Halterung (1a, 1c) stecken.

12. Heizeinrichtung nach einem der vorstehenden Ansprüche, **dadurch gekennzeichnet, dass** die Strangpressprofile (2) an Halterungsteilen (1c) befestigt sind, die quer zu dem Halterungsteil (1a) verlaufen, von dem die Stromschiene (3) ausgeht.

13. Heizeinrichtung nach einem der vorstehenden Ansprüche, **dadurch gekennzeichnet, dass** die stranggepressten Rohre (2a) Wärmeabgaberippen (2b) tragen.

14. Heizeinrichtung nach einem der vorstehenden Ansprüche, **dadurch gekennzeichnet, dass** die Halterung (1a, 1b, 1c) eine Leiterplatte (5) trägt, an welche die wenigstens eine Stromschiene (3) angeschlossen ist.

15. Heizeinrichtung nach einem der vorstehenden Ansprüche, **dadurch gekennzeichnet, dass** die Strangpressprofile (2) von der Halterung (1a) klemmend gehalten sind.
